# FASCICULE DE BREVET EUROPEEN

(11) **EP 1 090 851 B1**
(45) Date de publication et mention de la délivrance du brevet: **10.11.2004**
(21) Numéro de dépôt: 00402602.7
(22) Date de dépôt: 20.09.2000
(51) Int. Cl.: B65D 71/00

(54) **Suremballage formant un etui ouvert**
Offene Umverpackung
Open wrap-around packaging

(30) Priorité: 04.10.1999 FR 9912359
(43) Date de publication de la demande: 11.04.2001
(73) Titulaire: LU France, 91130 Ris Orangis (FR)
(72) Inventeur: Mallet, Véronique, 78620 L'Etang la Ville (FR)
(74) Mandataire: Jacquard, Philippe Jean-Luc

(56) Documents cités:
- WO-A-98/58853
- FR-A- 2 739 609

## Description

La présente invention a pour objet un suremballage formant un étui ouvert à au moins une extrémité, du type communément appelé "pick-up" et qui est destiné à entourer un conditionnement.

Un tel suremballage est connu par exemple du document WO 98 58853 A.

Ce type de suremballage est notamment utilisé pour entourer un conditionnement en matière plastique, lequel est réalisé en général par moulage et qui présente, pour des raisons liées à sa démoulabilité, un profil évasé plus ou moins prononcé.

Lors de la manipulation des produits, que ce soit au cours de la fabrication, du transport, ou de la mise en rayon dans un magasin, ceux-ci sont amenés à être positionnés bord à bord et appuyés les uns contre les autres. Du fait de la forme évasée du conditionnement, par exemple, selon un profil en trapèze, le suremballage tend à se déformer, ce qui fait que les produits suremballés ne sont plus en contact que par une arête supérieure, ce qui affaiblit la résistance des produits à ce type de sollicitation.

Il est donc souhaitable d'améliorer les performance du suremballage vis-à-vis des contraintes transversales.

Dans ce but, l'invention concerne un suremballage formant un étui ouvert à au moins une extrémité et comprenant un panneau principal et auquel sont articulés deux panneaux latéraux dont l'un au moins se prolonge par un panneau de fermeture du périmètre de l'étui, ladite extrémité ouverte du suremballage étant définie par un bord d'extrémité du panneau principal, un bord d'extrémité de chacun des panneaux latéraux et un bord d'extrémité dudit panneau de fermeture, caractérisé en ce qu'il présente au moins une patte disposée à au moins une extrémité ouverte et présentant une première région articulée sur au moins une partie du bord d'extrémité du panneau principal et une deuxième région adjacente à la première région articulée sur au moins une partie du bord d'extrémité d'un panneau latéral de sorte que, lorsque l'étui est formé, la première et la deuxième région viennent doubler une région de coin de ladite extrémité du suremballage. Avantageusement, par repliement dans un premier temps des deux régions de la patte autour du bord d'extrémité du panneau principal et du panneau latéral, de manière à la plaquer sur le panneau principal et le panneau latéral, la première région vient emprisonner une région d'extrémité, notamment plate, d'un conditionnement disposé dans le suremballage, et par repliement dans un deuxième temps du suremballage autour dudit conditionnement pour former l'étui, la première et la deuxième région viennent réaliser ledit doublage de la région de coin de ladite extrémité du suremballage.

Un avantage supplémentaire de l'invention est un maintien en place des produits. En outre, la patte ainsi repliée sert de témoin d'inviolabilité du produit, car elle ne peut être dégagée sans créer sur la patte une région de déformation visible.

Dans le cas d'un suremballage ouvert à ses deux extrémités, il est avantageux de disposer deux pattes diagonalement opposées par rapport au panneau principal. Ceci permet un renfort des deux côtés latéraux du suremballage ainsi qu'un maintien longitudinal du produit dans les deux sens d'extraction.

La première région de la patte présente avantageusement une région concave qui vient border un bord du conditionnement adjacent à ladite région plate d'extrémité.

L'invention concerne également un produit suremballé comportant un conditionnement, notamment multi-alvéoles, tel que défini ci-dessus, la première et la deuxième région d'au moins une patte venant doubler au moins une région de coin d'au moins une extrémité du suremballage.

De préférence, la première région vient emprisonner une région d'extrémité notamment plate du conditionnement.

L'invention sera mieux comprise à la lecture de la description qui va suivre, donnée à titre d'exemple non limitatif , en liaison avec les dessins, dans lesquels :
- les figures 1a et 1b représentent, à plat, un flan de carton destiné à réaliser un suremballage selon l'invention, pour un emballage multi-alvéoles représenté à la figure 1b en vue de dessous.
- la figure 2 illustre le produit final correspondant au suremballage de la figure 1a et à l'emballage de la figure 1b.

Conformément à la figure 1a, un flan de carton 1 présente un panneau principal 2 qui, dans l'exemple illustré, viendra constituer une face supérieure du produit final (posé à plat) ou une face avant de celui-ci (posé débout). A cette face principale, sont articulés autour de lignes de pliage 21 deux panneaux latéraux 3, lesquels présentent une région 4 adjacente au panneau 2 qui est destinée, sur le produit final (figure 2) à rester sensiblement perpendiculaire à ce dernier, et une région 5 susceptible, sur le produit final d'être inclinée par rapport à la région 4 en direction de l'intérieur du suremballage 1. Enfin, un ou plusieurs panneaux 6, 7 sont articulés en 51 sur l'un au moins des panneaux pour refermer l'étui le long d'une ligne de collage pré-encolée 8.

Des pattes 10, ici au nombre de 2, sont articulées en 15 le long d'une partie des bords d'extrémité 2' du panneau principal 2 et du bord d'extrémité 4' de la région 4 du panneau 3 et elles présentent une première région 11 articulée au panneau 2 et pourvue d'une encoche concave 12 et une deuxième région 14 articulée à la région 4 du panneau 3.

Par repliement, par exemple à 90°, autour de la ligne 15, le conditionnement 30 étant en place (voir pointillés à la figure la), la région 11 de la patte vient se replier sur un coin 33 d'un rebord 35 entourant des alvéoles 31 du conditionnement 30. Ceci permet de maintenir en place le conditionnement et de renforcer la rigidité. En particulier, l'encoche 12 vient border le bord 34 de l'alvéole 31 au voisinage immédiat du rebord 35.

La fermeture de l'étui avec collage en 8, replie une nouvelle fois la patte 10, à 90°, le long de la ligne 16 prolongeant la ligne 21, ce qui fait que, pour le produit final représenté à la figure 2, la région 14 longe une région 4 et la région 11 longe le panneau 2 en maintenant en place le conditionnement 30 et en renforçant le coin supérieur, d'où une perpendicularité mieux assuré des panneaux 2 et 4 autour de la ligne de pliage 21.

Le produit fini, représenté à la figure 2, présente un suremballage 1 autour d'un conditionnement 30 pourvu d'alvéoles 31, contenant par exemple des biscuits, et dont le contour extérieur 36 est évasé vers le bas (en raison des contraintes dans la démoulabilité) et dont le fond repose sur les panneaux 6 et 7 collés en 8.

## Revendications

1. Suremballage formant un étui ouvert à au moins une extrémité et comprenant un panneau principal du suremballage et auquel sont articulés deux panneaux latéraux dont l'un au moins se prolonge par un panneau de fermeture du périmètre de l'étui, ladite extrémité ouverte du suremballage étant définie par un bord d'extrémité du panneau principal, un bord d'extrémité de chacun des panneaux latéraux et un bord d'extrémité dudit panneau de fermeture, **caractérisé en ce qu'**il présente au moins une patte (10) disposée à une dite extrémité ouverte et présentant une première région (11), articulée sur au moins une partie d'un bord d'extrémité (2') du panneau principal (2) et une deuxième région (14) adjacente à la première région, et articulée sur au moins une partie du bord d'extrémité (4') d'un panneau latéral (4) de sorte que, lorsque l'étui est formé, la première (11) et la deuxième (14) région viennent doubler une région de coin de ladite extrémité du suremballage.

2. Suremballage selon la revendication 1, **caractérisé en ce que** la patte (10) est disposée de manière telle que, par repliement dans un premier temps des deux régions (11, 14) de la patte (10) autour du bord d'extrémité (2', 4') du panneau principal (2) et du panneau latéral, de manière à la plaquer sur le panneau principal (2) et le panneau latéral (4), la première région (11) puisse venir emprisonner une région d'extrémité, notamment plate, (33) d'un conditionnement (30) pouvant être disposé dans le suremballage, et par repliement autour dudit conditionnement (30) pour former l'étui, la première (11) et la deuxième (14) région viennent doubler la région de coin de ladite extrémité du suremballage.

3. Suremballage selon une des revendications 1 ou 2, **caractérisé en ce que** le suremballage est ouvert à ses deux extrémités et présente deux dites pattes (10) qui sont diagonalement opposées par rapport au panneau principal (2).

4. Suremballage selon l'une des revendications 1 ou 3, **caractérisé en ce que** la première région (11) de la patte présente une région concave (12) qui peut venir border un bord (34) du conditionnement qui peut être placé dans le suremballage adjacent à ladite région plate d'extrémité (33).

5. Produit suremballé, **caractérisé en ce qu'**il comporte un conditionnement (30) et un suremballage selon une des revendications précédentes, et **en ce que** la première (11) et la deuxième (14) région d'au moins une patte (10) viennent doubler au moins une région de coin d'au moins une extrémité du suremballage.

6. Produit suremballé selon la revendication 5, **caractérisé en ce que** la première région (11) de la patte (10) emprisonne une région d'extrémité, notamment plate, (33) du conditionnement (30).

7. Produit suremballé selon une des revendications 5 ou 6, **caractérisé en ce que** le conditionnement (30) est multi-alvéoles.

## Claims

1. Wrap-around packaging forming a case open at least at one end, comprising a main wrap-around packaging panel to which are hinged two side panels, of which at least one is extended by a panel closing the perimeter of the case, said open end of the wrap-around packaging being defined by an end edge of the main panel, an end edge of each of the side panels and an end edge of the said closing panel, **characterised in that** it has at least one tab (10) arranged at one said open end and with a first area (11) hinged to at least part of an end edge (2') of the main panel (2) and a second area (14) adjacent to the first area and flexibly attached to at least part of the end edge (4') of a side panel (4) such that when the case is formed, the first area (11) and second area (14) line a comer region of said end of the wrap-around packaging.

2. Wrap-around packaging according to claim 1, **characterised in that** the tab (10) is arranged such that by folding firstly the two areas (11, 14) of the tab (10) around the end edge (2', 4') of the main panel (2) and the side panel so as to plant this tab on the main panel (2) and the side panel (4), the first area (11) can trap an end zone (33), which is in particular flat, of a pack (30) which may be arranged in the wrap-around packaging, and by folding around said pack (30) to form the case, the first area (11) and the second area (14) line the comer region of said end of the wrap-around packaging.

3. Wrap-around packaging according to either claim 1 or claim 2, **characterised in that** the wrap-around packaging is open at both ends and has two said tabs (10) which are diagonally opposed in relation to the main panel (2).

4. Wrap-around packaging according to any one of claims 1 to 3, **characterised in that** the first area (11) of the tab has a concave region (12) which may border an edge (34) of the pack which may be placed in the wrap-around packaging adjacent to said flat end zone (33).

5. Wrapped product, **characterised in that** it comprises a pack (30) and a wrap-around packaging according to any one of the previous claims, and **in that** the first area (11) and the second area (14) of at least one tab (10) line at least one corner region of at least one end of the wrap-around packaging.

6. Wrapped product according to claim 5, **characterised in that** the first area (11) of the tab (10) traps an end zone (33), which is in particular flat, of the pack (30).

7. Wrapped product according to either claim 5 or claim 6, **characterised in that** the pack (30) is multi-alveolar.

## Patentansprüche

1. Umverpackung, welche ein an mindestens einem Ende offenes Futteral bildet und eine Hauptplatte der Umverpackung aufweist, mit der zwei Seitenplatten verschwenkbar verbunden sind, von denen mindestens eine durch eine Platte zum Verschließen des Perimeters des Futterals verlängert ist, wobei das offene Ende der Umverpackung durch einen endseitigen Rand der Hauptplatte, einen endseitigen Rand einer jeden der Seitenplatten, und einen endseitigen Rand der Verschlußplatte begrenzt ist, **dadurch gekennzeichnet, daß** sie mindestens einen Lappen (10) aufweist, der an einem besagten offenen Ende angeordnet ist und einen ersten Bereich (11) aufweist, der mit mindestens einem Abschnitt eines endseitigen Randes (2') der Hauptplatte (2) verschwenkbar verbunden ist, und einen zu dem ersten Bereich benachbarten zweiten Bereich (14), der mit mindestens einem Abschnitt des endseitigen Randes (4') einer Seitenplatte (4) verschwenkbar verbunden ist, so daß beim Ausbilden des Futterals der erste Bereich (11) und der zweite Bereich (14) einen Eckenbereich des Endes der Umverpackung überdecken.

2. Umverpackung nach Anspruch 1, **dadurch gekennzeichnet, daß** der Lappen (10) derart angeordnet ist, daß durch ein erstes Umschlagen der beiden Bereiche (11, 14) des Lappens (10) um den endseitigen Rand (2', 4') der Hauptplatte (2) und der Seitenplatte, so daß er an der Hauptplatte (2) und an der Seitenplatte (4) anliegt, der erste Bereich einen insbesondere flachen Endbereich einer Packung (30) umgreifen kann, welche in der Umverpackung angeordnet sein kann, und durch Umschlagen um die Packung (30) zum Bilden des Futterals der erste Bereich (11) und der zweite Bereich (14) den Eckbereich des Endes der Umverpackung bedecken.

3. Umverpackung nach Anspruch 1 oder 2, **dadurch gekennzeichnet, daß** die Umverpackung an ihren beiden Enden offen ist und zwei besagte Lappen (10) aufweist, die einander in bezug auf die Hauptplatte (2) diagonal gegenüberliegen.

4. Umverpackung nach einem der Ansprüche 1 oder 3, **dadurch gekennzeichnet, daß** der erste Bereich (11) des Lappens einen konkaven Bereich (12) aufweist, der einen zu dem flachen Endbereich (33) benachbart Rand (34) der in der Umverpackung anordenbaren Packung einfassen kann.

5. Umverpacktes Produkt, **dadurch gekennzeichnet, daß** es eine Packung (30) und eine Umverpackung nach einem der vorhergehenden Ansprüche aufweist, sowie dadurch, daß der erste Bereich (11) und der zweite Bereich (14) mindestens eines Lappens (10) mindestens einen Eckbereich von mindestens einem Ende der Umverpackung bedecken.

6. Umverpacktes Produkt nach Anspruch 5, **dadurch gekennzeichnet, daß** der erste Bereich (11) des Lappens (10) einen insbesondere flachen Endbereich (33) der Packung (30) umgreift.

7. Umverpacktes Produkt nach einem der Ansprüche 5 oder 6, **dadurch gekennzeichnet, daß** die Packung (30) mehrzellig ist.
